# FASCICULE DE BREVET EUROPEEN

(11) **EP 1 413 657 B1**
(45) Date de publication et mention de la délivrance du brevet: **02.12.2009**
(21) Numéro de dépôt: 03356165.5
(22) Date de dépôt: 24.10.2003
(51) Int. Cl.: D03C 3/24, D03C 3/06, D03C 3/20

(54) **Mécanisme de formation de la foule et métier à tisser équipé d'un tel mécanisme**
Fachbildungsmechanismus und Webmaschinen mit einem solchen Mechanismus
Shedding mechanism and loom with such a mechanism

(30) Priorité: 25.10.2002 FR 0213389
(43) Date de publication de la demande: 28.04.2004
(73) Titulaire: STAUBLI LYON, 69680 Chassieu (FR)
(72) Inventeur: Bassi, Dario, 69970 Chaponnay (FR); Bouchet, Damien, 69970 Chaponnay (FR)
(74) Mandataire: Myon, Gérard Jean-Pierre

(56) Documents cités:
- EP-A- 0 219 437
- EP-A- 0 779 384
- EP-A- 0 823 501
- EP-A- 0 851 048
- EP-A- 0 930 385
- EP-A- 1 136 603
- US-A- 5 133 389

## Description

L'invention a trait à un mécanisme de formation de la foule et à un métier à tisser équipé d'un tel mécanisme.

Dans un métier à tisser de type Jacquard, un mécanisme de formation de la foule soulève sélectivement des lisses comprenant chacune un oeillet dans lequel passe un fil de chaîne, ce fil étant situé, en fonction de la position d'un crochet auquel est fixée l'extrémité supérieure de la lisse, au-dessus ou en dessous d'un fil de trame déplacé par le métier. Un tel mécanisme connu, par exemple de EP-A-0 219 437 comprend, en autres, des crochets mobiles pourvus chacun d'un bec latéral susceptible de coopérer avec des couteaux animés de mouvements alternatifs verticaux en opposition de phase. Chaque crochet mobile est pourvu d'une extrémité recourbée visant à permettre son immobilisation par coopération de formes avec un levier de retenue.

Chaque crochet mobile est également pourvu d'une languette élastique monobloc avec le crochet et destinée à commander le déplacement du levier de retenue. Une telle languette est soumise à des efforts répétés relativement intenses, susceptibles d'induire sa déformation permanente par fluage, voire sa rupture. Dans ce cas, la foule obtenue a des « fautes ».

C'est à ces inconvénients qu'entend plus particulièrement remédier l'invention en proposant un mécanisme de formation de la foule dont les crochets mobiles sont robustes et dimensionnés de façon précise, ce qui assure un fonctionnement fiable du métier, alors qu'ils sont compacts en hauteur, c'est-à-dire parallèlement à leur direction de déplacement. Ceci permet de créer un mécanisme compact, d'où un gain de place et meilleures performances économiques.

Dans cet esprit, l'invention concerne un mécanisme de formation de la foule sur un métier à tisser de type Jacquard, ce mécanisme comprenant des crochets mobiles déplacés chacun par un couteau, entre une position de point mort haut, dans ou à proximité de laquelle chaque crochet peut être immobilisé par un dispositif de sélection, et une position de point mort bas, chaque crochet mobile comprenant un corps pourvu d'un bec, destiné à venir en appui sur le couteau précité. Ce mécanisme est caractérisé en ce que chaque crochet comprend, en outre, une lame métallique destinée à interagir avec le dispositif de sélection et fixée sur le corps précité, avec possibilité de débattement relatif par rapport au corps, dans une zone de ce corps opposée au dispositif de sélection par rapport à la zone du corps à partir de laquelle s'étend le bec.

Grâce à l'invention, le caractère bipartite des crochets mobiles, dont le corps est avantageusement réalisé en matière synthétique, permet de bénéficier de la robustesse du corps pour la liaison mécanique entre le crochet et le couteau, alors que la géométrie de la lame métallique est définie avec une grande précision, ce qui induit une grande fiabilité des interactions entre le crochet mobile et le dispositif de sélection. Comme la lame métallique est fixée sur le corps en partie basse lorsque le crochet est en configuration de fonctionnement du mécanisme, la flexibilité de la lame, sur sensiblement toute sa hauteur, peut être utilisée pour le déplacement transversal de sa partie plus particulièrement destinée à venir en engagement avec une partie correspondante du dispositif de sélection. Le fait qu'un débattement relatif est possible entre la lame et le corps du crochet peut provenir de la souplesse de la lame et/ou de celle du corps.

Selon des aspects avantageux, mais non obligatoires de l'invention, ce mécanisme incorpore une ou plusieurs des caractéristiques des revendications dépendantes.

En particulier, l'électro-aimant du dispositif de sélection peut être surmoulé dans un des côtés d'un boîtier de réception et de guidage en translation du crochet mobile. Ce surmoulage induit un positionnement précis de l'électro-aimant par rapport aux autres pièces fonctionnelles du dispositif, telles que les axes des leviers de retenue, les butées et les appuis de ces leviers ainsi que les rainures de guidage des crochets mobiles. Du fait de cette grande précision, les amplitudes des mouvements des pièces mobiles peuvent être réduites, notamment en ce qui concerne l'oscillation des leviers de retenue et la flexion de la lame des crochets mobiles. Ceci contribue également à la compacité du mécanisme.

L'invention concerne également un métier à tisser équipé d'un mécanisme de formation de la foule tel que précédemment décrit.

L'invention sera mieux comprise et d'autres avantages de celle-ci apparaîtront plus clairement à la lumière de la description qui va suivre de trois modes de réalisation d'un mécanisme de formation de la foule conforme à son principe, donnée uniquement à titre d'exemple et faite en référence aux dessins annexés, dans lesquels :
- la figure 1 est une représentation schématique de principe illustrant un métier à tisser de type Jacquard incorporant l'invention ;
- la figure 2 est une coupe longitudinale à plus grande échelle du mécanisme de formation de la foule du métier de la figure 1 ;
- les figures 2A et 2B sont des sections partielles respectivement selon les lignes A-A et B-B à la figure 2 ;
- la figure 3 est une vue à plus grande échelle d'un crochet mobile et d'une partie d'un levier de retenue du mécanisme de la figure 2 ;
- la figure 4 est une vue dans le sens de la flèche IV à la figure 3 ;
- la figure 5 est une vue analogue à la figure 2 pour un mécanisme conforme à un second mode de réalisation de l'invention ;
- la figure 6 est une coupe longitudinale partielle de principe d'un mécanisme conforme à un troisième mode de réalisation et
- la figure 6A est une section partielle selon la ligne A-A à la figure 6.

Dans le métier à tisser M représenté à la figure 1, une nappe de fils de chaîne 1 provient d'une ensouple 2. Chaque fil de chaîne 1 passe dans l'oeillet 3a d'une lisse 3 destiné à ouvrir le pas pour permettre le passage d'une duite en vue de constituer le tissu qui s'enroule sur une bobine 4. Seules deux lisses 3 et 3' sont représentées à la figure 1, la lisse 3 étant en position haute, alors que la lisse 3' est en position basse. L'extrémité inférieure de chaque lisse est reliée au bâti du métier à tisser par un ressort de traction 5, tandis que son extrémité supérieure est solidaire d'une arcade 6.

Un mécanisme de formation de la foule 7 associé à une unité de commande électronique 8 permet de soulever plus ou moins les arcades 6 à l'encontre d'un effort de rappel exercé par les ressorts 5. Comme représenté uniquement pour l'arcade associée à la lisse 3, chaque arcade a une extrémité 6a solidaire d'un boîtier 10 du mécanisme 7, cette arcade passant dans un moufle 11 suspendu à un cordon 12 dont les deux extrémités sont respectivement solidaires de deux crochets mobiles 13 destinés à être sélectivement soulevés par des couteaux 14 animés d'un mouvement d'oscillations verticales en opposition de phase, tel que figuré par les flèches F₂.

Seule une partie des éléments constitutifs du mécanisme de formation de la foule est représentée à la figure 1 pour la clarté du dessin.

Comme il ressort plus particulièrement des figures 2 à 4, chaque crochet 13 est formé d'un corps en matière plastique 20 dans l'extrémité inférieure 201 duquel est surmoulée une extrémité 12a du cordon 12.

Le corps 20 forme un unique bec 202 qui s'étend latéralement par rapport à un axe longitudinal principal X-X' du corps 20. Ce bec 202 est destiné à venir en appui sur la surface supérieure 14a d'un couteau 14. Le crochet 13 peut ainsi être régulièrement soulevé par un unique couteau 14.

Compte tenu de son matériau constitutif, le corps 20 présente une certaine souplesse lui permettant de s'adapter à un éventuel défaut de position ou de parallélisme des trajectoires respectives de ce corps et du couteau 14 associé. Cette possibilité de déformation élastique du corps 20 est représentée par la double flèche F₂₀ à la figure 2. En pratique, la souplesse du corps 20 permet d'obtenir un auto-positionnement du bec 202 sur le couteau 14.

Le crochet 13 comprend également une lame métallique 21 partiellement surmoulée dans le corps 20. En pratique, la lame 21 comprend une partie 211 surmoulée dans une zone 203 du corps 20, située à proximité de son extrémité inférieure 201, c'est-à-dire au-dessous de la partie 204 du corps 20 à partir de laquelle s'étend latéralement le bec 202.

La partie 211 est ouverte vers le bas, ce qui permet le passage de l'extrémité 12a du cordon 12 qui peut donc être surmoulée dans le corps 20 sur une longueur L₁₂ relativement importante.

La lame 21 s'étend sur une longueur L₂₁ au-dessus de sa partie 211, cette longueur étant relativement importante par rapport à la longueur total L'₂₁ de la lame 21

La lame 21 comprend deux montants latéraux 212 et 212' définissant entre eux une fenêtre 213 dans laquelle est logée la majeure partie du corps 20.

Les montants 212 et 212' se prolongent au delà de la fenêtre 213 jusqu'à une extrémité recourbée 214. Les montants 212 et 212' sont reliés par une traverse 215 qui sépare la fenêtre 213 d'une ouverture 216 ménagée entre les parties 212, 212', 214 et 215 de la lame 21.

Compte tenu de leur mode de fixation respectif, les éléments 20 et 21 sont solidaires en partie basse du crochet 13, alors que la partie de la lame 21 qui s'étend sur la longueur L₂₁ au-dessus de la zone 203 du corps 20, est susceptible de débattements latéraux, comme représenté par la double flèche F₃ à la figure 3. Ces débattements latéraux F₃ correspondent, en fait, à un débattement relatif de la lame 21 par rapport au corps 20.

Le mécanisme 7 comprend également un électro-aimant 15 surmoulé dans une partie du boîtier 10. Ce surmoulage assure un positionnement précis de l'électro-aimant 15 par rapport au boîtier 10 et aux éléments qu'il supporte ou guide.

Le boîtier 10 comporte deux axes fixes 10a sur lesquels sont montés à pivotement deux leviers de retenue 16 destinés à coopérer respectivement avec les deux crochets mobiles 13 reliés aux deux extrémités d'un même cordon 12.

Chaque levier 16 comprend une armature métallique 30 pourvue d'un perçage cylindrique à section circulaire 301 adapté au diamètre extérieur d'un axe 10a, de telle sorte que l'armature 30 peut être montée autour d'un axe 10a avec possibilité de pivotement, comme représenté par les doubles flèches F₄ à la figure 2. Le perçage 301 de chaque armature 30 est ménagé dans une extrémité 302 de cette armature.

A son extrémité opposée 303, l'armature 30 est surmoulée dans un corps 31 réalisé dans une matière amagnétique, telle qu'une matière synthétique et, plus spécifiquement, une matière plastique. Le corps 31 forme un bec 311 de retenue d'un crochet mobile 13 à proximité de sa position de point mort haut. Le corps 31 est également pourvu d'un talon 312 de centrage par rapport à un ressort 32 exerçant sur le corps 31 un effort F₅ tendant à faire pivoter le levier 16 vers l'extérieur du boîtier 6. Cet effort tend à faire pénétrer le bec 311 dans l'ouverture 216 de la lame 21 d'un crochet mobile voisin, ce qui permet de retenir un tel crochet mobile en position haute.

L'armature métallique 30 d'un levier 16 permet de contrôler son pivotement grâce à l'électro-aimant 15, un levier 16 pouvant être déplacé par l'extrémité recourbée 214 d'une lame 21, et, éventuellement, maintenu en position à l'encontre de l'effort F₅, lorsque l'électro-aimant 15 est excité.

Le corps 31 permet une interaction efficace et sans contact métal/métal d'un levier de retenue 16 avec un crochet mobile 13.

Les leviers 16 sont chacun pourvus d'un déflecteur 161 faisant saillie par rapport à leur partie principale 16a en direction de l'axe médian X₁₀-X'₁₀ du boîtier 10, entre son axe d'articulation 10a et une zone Z₁ dans laquelle l'armature 30 peur venir en appui contre l'électro-aimant 15. Un second déflecteur 162 est prévu entre la zone Z₁ et le crochet 13 adjacent. Les déflecteurs 161 et 162 sont mobiles avec le levier 16, à l'intérieur de rainures 101 et 102 ménagées dans le corps 10, ce qui leur permet d'isoler la zone Z₁ qui forme ainsi une chambre fermée protégée contre la pollution, notamment la bourre susceptible d'être transportée par un crochet 13.

Compte tenu du positionnement des axes 10a sur le boîtier 10 et de la géométrie des leviers 16, ces leviers s'étendent uniquement vers le bas à partir de ces axes fixes, ce qui confère au mécanisme 7 une compacité améliorée par rapport aux mécanismes dans lesquels le levier s'étend de part et d'autre de son axe d'articulation, comme décrit par exemple, dans EP-A-0 219 437.

Par ailleurs, les montants 212 et 212' de la lame 21 d'un crochet 13 coulissent dans des rainures 10b ménagées sur la hauteur du boîtier 10, comme le montre la figure 2 où les cordons 12 ont été représentés partiellement pour que les rainures 10b soient visibles. Ainsi, le guidage d'un levier 13 par rapport au boîtier 10 est effectué de façon précise et avec une usure minimale. Comme il ressort des figures 2A et 2B, chaque rainure 10b du boîtier 10 est délimitée par deux nervures 10f et 10f' entre lesquelles elle s'étend, ce qui permet un guidage efficace du montant 212 ou 212' qu'elle reçoit. Chaque nervure a cette forme du bas du boîtier 10 jusqu'à approximativement l'emplacement de la partie bombée supérieure du bec 202 sur la droite de la figure 2 où la nervure 10f' est supprimée, alors que la nervure 10f se prolonge vers le haut. La suppression du bord externe 10f' de la rainure, c'est-à-dire le fait qu'elle est ouverte vers l'extérieur du boîtier à proximité du levier de retenue 16, permet le débattement vers l'extérieur de la lame 21, dans le sens de la flèche F₇ à la figure 2B, lorsque la lame 21 vient en appui contre le levier 16 voisin, comme représenté sur la gauche de la figure 2, pour exercer un effort de nivelage F₆.

En pratique, l'essentiel de la flexion de la lame 21 a lieu au niveau de la partie du boîtier 10 où la rainure 10b est dépourvue de bord externe, cette partie s'étendant sur une hauteur H, entre la position du haut du bec 202 sur la droite de la figure 2 et la zone d'interaction entre la lame 21 et le levier 16 lors du nivelage.

Selon une variante non représentée de l'invention, la nervure 10f' qui forme le bord externe de la rainure 10b peut ne pas être supprimée sur la hauteur H mais s'écarter de la nervure 10f pour laisser à la lame 21 un espace de débattement suffisant.

Dans le mode de réalisation représenté et dans la variante mentionnée ci-dessus, l'élargissement ou l'ouverture de la rainure 10b vers l'extérieur à proximité des éléments 15 et 16 vise à permettre la flexion de la lame 21 dans cette zone.

Conformément à l'enseignement technique de FR-A-2 752 246, une butée 40 chargée élastiquement par un ressort 41 est montée, entre les trajets de coulissement de deux crochets mobiles 13, en appui sur des taquets 10c du boîtier 10. Cette butée élastique 40 est destinée à coopérer avec un talon 205 ménagé à proximité de l'extrémité 201 de chaque corps 20. Compte tenu du positionnement respectif des éléments 205 et 40, cette interaction a lieu lorsque chaque crochet mobile 13 arrive au voisinage de sa position de point mort haut. Cette disposition permet de vaincre l'essentiel des forces d'inertie et de frottement des crochets mobiles, ce qui facilité l'inversion de mouvement et permet d'optimiser le dimensionnement du harnais et des pièces mécaniques d'entraînement, telles que les couteaux 14, ou de rappel élastique, tel que les ressorts 5.

L'extrémité recourbée 214 de la lame 21 est également dimensionnée de telle sorte qu'elle peut venir en appui et exercer un effort F₆ contre une rampe 313 formée par le corps 31 de chaque levier 16. Cet appui momentané d'un crochet 13 sur un levier 16 permet de procéder au nivelage du levier 16, c'est-à-dire sa mise en appui sur l'électro-aimant 15, avec précharge élastique du fait de la flexion de la lame 21 qui assure la fonction de la languette élastique décrite dans EP-A-0 219 437. La lame 21 assure donc une fonction de nivelage.

Dans le second mode de réalisation de l'invention représenté à la figure 5, les éléments analogues à ceux du premier mode de réalisation portent des références identiques. Comme précédemment, des couteaux 14 permettent de déplacer sélectivement des crochets mobiles 13 comprenant chacun un corps 20 en matière synthétique et une lame métallique élastique 21 qui s'étend, pour l'essentiel, au-dessus de la zone où elle est fixée à ce corps. Des leviers de retenue 16 sont associés à un électro-aimant 15.

Dans ce mode de réalisation, les leviers 16 sont montés à pivotement autour d'axes 10a fixes par rapport à un boîtier 10. Il est ici fait application de l'enseignement technique de EP-A-0 577 524 dans la mesure où le boîtier 10 comprend des cloisons 10d permettant d'isoler l'électro-aimant 15 de l'atmosphère ambiante. Chaque levier 16 est monté à pivotement sur l'axe 10a correspondant, comme représenté par la double F₄ et comprend une armature 30 qui s'étend de part et d'autre de l'axe 10a sur lequel elle est montée. Plus précisément, chaque armature 30 comprend une première branche 304 qui s'étend vers le haut à partir d'une partie centrale 305 dans laquelle est ménagé un perçage circulaire 301 de réception de l'axe 10a. La branche 304 est destinée à interagir avec l'électro-aimant 15 en fonction de son activation. L'armature 30 comprend également une branche 306 qui s'étend à l'opposé de la branche 304 par rapport à la partie 305. Cette branche 306 est surmoulée dans un corps 31 en matière plastique qui forme un bec 311 destiné à interagir avec une ouverture 216 de la lame 21 d'un crochet 13. Le corps 31 forme également une rampe 313 de nivelage de la position du levier 16 utilisée lors d'une interaction avec l'extrémité supérieure recourbée 214 d'une lame 21. La lame 21 exerce alors sur le levier 16 un effort F₆ de déplacement de l'armature 30 vers l'électro-aimant 15.

Pour isoler efficacement l'électro-aimant 15, les cloisons 10d du boîtier 10 sont pourvues de joints d'étanchéité 10e disposés à proximité de la surface externe cylindrique à base circulaire 305a de la partie 305. Ainsi, indépendamment de l'orientation d'un levier 16 autour de l'axe 10a, une étanchéité satisfaisante peut être assurée.

En variante, les cloisons 10d peuvent être prévues à jeu réduit par rapport à la surface 305a, les joints 10e pouvant alors être supprimés car les extrémités des cloisons 10d constituent alors des moyens d'étanchéité à la poussière.

Dans le troisième mode de réalisation représenté à la figure 6, les éléments analogues à ceux du premier mode de réalisation portent des références identiques. Comme précédemment, des crochets 13 comprennent chacun un corps 20 en matière plastique ainsi qu'une lame métallique 21, ces éléments étant surmoulés l'un dans l'autre en partie basse du corps 20. Un mouvement de débattement relatif F₃ est possible entre le corps 20 et la lame 21 de chaque crochet. La lame 21 de chaque crochet peut être retenue en position par un bec 311 formé par un corps 31 d'un levier de retenu 16 monté pivotant autour d'un axe 10a formé par un boîtier 10.

Chaque levier 16 comprend une armature métallique 30 destinée à interagir avec un électro-aimant 15 au niveau d'une zone Z₁ dans laquelle l'armature 30 peut venir en appui contre l'électro-aimant 15 à l'encontre d'un effort élastique exercé par un ressort 32 centré sur un talon 312 du corps 31.

Comme dans le premier mode de réalisation, un déflecteur 161 est prévu sur chaque levier 16, entre l'armature 30 et l'axe 10a alors qu'un second déflecteur 162 est prévu entre l'armature 30 et la partie du corps 31 destinée à interagir avec la lame 21 d'un crochet 13. Le déflecteur 162 de ce second mode de réalisation peut se déplacer à l'intérieur d'une rainure 102 ménagée dans le boîtier 10 entre les positions représentées respectivement sur la gauche et sur la droite de la figure 6. Ce déflecteur 162 fait saillie par rapport à la partie principale 16a du levier 16 à la fois en direction de l'axe médian X₁₀- X'₁₀ du boîtier 10 et à la fois à l'opposé de celui-ci, de telle sorte que la circulation de bourre ou de poussière est empêchée à la fois entre le levier 16 et l'électroaimant 15 et entre le levier 16 et le voile externe 10g du boîtier 10.

En outre, et comme il ressort plus particulièrement de la figure 6A le déflecteur 162 fait également saillie perpendiculairement au plan de la figure 6 par rapport à la partie principale 16a du levier 16, ce qui évite également les remontée de pollution en direction de l'armature 30.

Quel que soit le mode de réalisation considéré, la lame élastique 21 assure efficacement les fonctions de sélection et de nivelage, alors qu'elle n'est pas en contact avec le couteau 14 voisin, la fonction d'interaction directe avec le couteau étant dévolue au bec 202 du corps 20. De la même façon, le corps 20, par lequel transite l'effort de traction exercé par le couteau 14, n'entre pas directement en contact avec le dispositif de sélection qui comprend les éléments 15 et 16.

Les caractéristiques des différents modes de réalisation décrits peuvent être combinées dans le cadre de la présente invention.

L'invention concerne les mécanismes de formation de la foule à deux positions utilisés pour le tissage de tissus dits « plats », à la différence des mécanismes à trois positions utilisés pour les tapis et les velours. Cependant l'invention est utilisable dans le cadre d'association de mécanismes à deux positions permettant d'obtenir une foule à trois ou quatre positions, comme décrit, par exemple, dans EP-B-0 399 930 ou FR-B-2 715 666.

## Revendications

1. Mécanisme de formation de la foule sur un métier à tisser de type Jacquard, ledit mécanisme comprenant des crochets mobiles (13) déplacés chacun par un couteau (14) entre une position de point mort haut, dans ou à proximité de laquelle chaque crochet peut être immobilisé par un dispositif de sélection (15, 16), et une position de point mort bas, chaque crochet mobile comprenant un corps (20) pourvu d'un bec (202) destiné à venir en appui sur ledit couteau, **caractérisé en ce que** chaque crochet (13) comprend, en outre, une lame métallique (21) destinée à interagir avec ledit dispositif de sélection (15, 16) et fixée sur ledit corps (20), avec possibilité de débattement relatif (F₃) par rapport audit corps, dans une zone (203) dudit corps opposée audit dispositif de sélection par rapport à une zone (204) dudit corps à partir de laquelle s'étend ledit bec (202).

2. Mécanisme selon la revendication 1, **caractérisé en ce que** ledit corps (20) est en matière synthétique et surmoulé sur une partie (211) de ladite lame.

3. Mécanisme selon l'une des revendications précédentes, **caractérisé en ce que** ledit corps (20) est souple au point de s'adapter à un éventuel défaut de position relative ou de parallélisme des trajectoires respectives dudit corps et du couteau (14) sur lequel son bec (202) est en appui.

4. Mécanisme selon l'une des revendications précédente, **caractérisé en ce que** ladite lame (21) est apte à exercer sur un levier mobile (16) du dispositif de sélection un effort (F₆) d'appui sur un électro-aimant (15) de contrôle du pivotement dudit levier.

5. Mécanisme selon l'une des revendications précédentes, **caractérisé en ce que** ladite lame (21) est pourvue d'une fenêtre (213) de réception d'une partie au moins dudit corps (20).

6. Mécanisme selon l'une des revendications précédentes, **caractérisé en ce que** ladite lame (21) est pourvue d'au moins une ouverture (216) d'engagement d'un bec de sélection (311) appartenant audit dispositif de sélection (15, 16).

7. Mécanisme selon l'une des revendications précédentes, **caractérisé en ce que** ladite lame (21) comporte deux côtés (212, 212') aptes à coulisser dans des rainures (10b) d'un boîtier (10) de réception et de guidage en translation dudit crochet mobile (13), ledit corps (20) étant ainsi positionné par rapport audit boîtier.

8. Mécanisme selon la revendication 7, **caractérisé en ce que** ladite rainure (10b) s'élargit ou débouche vers l'extérieur dudit boîtier (10) à proximité dudit dispositif de sélection (15, 16).

9. Mécanisme selon l'un des revendications précédentes, dans lequel ledit dispositif de selection comprend au moins un levier de retenue (16), **caractérisé en ce que** ledit levier comprend une armature métallique (30), apte à interagir avec un électro-aimant (15) pour le contrôle de la position dudit levier, et une partie amagnétique (31) formant relief (311) adaptée pour coopérer avec ladite lame métallique (21) et fixée sur ladite armature.

10. Mécanisme selon la revendication 9, **caractérisé en ce que** ledit levier de retenue (16) est monté à pivotement autour d'un axe fixe (10a) à partir duquel il s'étend globalement vers le bas en configuration de fonctionnement dudit mécanisme.

11. Mécanisme selon l'une des revendications 9 ou 10, **caractérisé en ce que** ledit levier de retenue (16) est pourvu d'au moins un déflecteur (161, 162) apte à isoler de l'extérieur une chambre dans laquelle est située la zone (Z₁) d'interaction entre ladite armature (30) et ledit électro-aimant (15).

12. Mécanisme selon la revendication 11, **caractérisé en ce que** ledit ou l'un desdits déflecteurs (162) s'étend de part et d'autre d'une partie principale (16a) dudit levier (16).

13. Mécanisme selon l'une des revendications 11 ou 12, **caractérisé en ce que** ledit ou l'un desdits déflecteurs (162) est disposé entre ladite chambre (Z₁) et le crochet (13) adjacent audit levier (16).

14. Mécanisme selon la revendication 9, **caractérisé en ce que** ledit levier de retenue (16) est monté à pivotement autour d'un axe (10a) fixe par rapport à un boîtier (10) isolant ledit électro-aimant (15) de l'atmosphère ambiante, ledit levier de retenue s'étendant à la fois à l'intérieur et à l'extérieur dudit boîtier, alors que des moyens d'étanchéité (10e) sont prévus entre ledit boîtier et une partie circulaire (305) dudit levier de retenue sensiblement centrée sur ledit axe.

15. Mécanisme selon l'une des revendications précédentes dans lequel ledit dispositif de sélection comprend un électro-aimant, **caractérisé en ce que** ledit électro-aimant (15) est surmoulé dans un des côtés d'un boîtier (10) de séparation et de guidage dudit crochet de retenue (13).

16. Métier à tisser (M) équipé d'un mécanisme de formation de la foule (7-306) selon l'une des revendications précédentes.

## Claims

1. Shed forming mechanism on a weaving loom of Jacquard type, said mechanism comprising mobile hooks (13), each displaced by a knife (14), between a position of top dead centre, in or near which each hook may be immobilized by a selection device (15, 16), and a position of bottom dead centre, each mobile hook comprising a body (20) provided with a catch (202) intended to come into abutment on said knife, **characterized in that** each hook (13) further comprises a metal blade (21) intended to interact with said selection device (15, 16) and fixed on said body (20), with the possibility of relative clearance (F₃) with respect to said body, in a zone (203) of said body opposite said selection device with respect to a zone (204) of said body from which said catch (202) extends.

2. Mechanism according to Claim 1, **characterized in that** said body (20) is made of synthetic material and moulded on a part (211) of said blade.

3. Mechanism according to one of the preceding Claims, **characterized in that** said body (20) is supple to the point of adapting itself to a possible defect of relative position or of parallelism of the respective paths of said body and of the knife (14) on which its catch (202) is in abutment.

4. Mechanism according to one of the preceding Claims, **characterized in that** said blade (21) is adapted to exert on a mobile lever (16) of the selection device an effort (F₆) of abutment on an electromagnet (15) for controlling pivoting of said lever.

5. Mechanism according to one of the preceding Claims, **characterized in that** said blade (21) is provided with a window (213) for receiving at least a part of said body (20).

6. Mechanism according to one of the preceding Claims, **characterized in that** said blade (21) is provided with at least one opening (216) for engagement of a selection catch (311) belonging to said selection device (15, 16).

7. Mechanism according to one of the preceding Claims, **characterized in that** said blade (21) comprises two sides (212, 212') adapted to slide in grooves (10b) of a box (10) for receiving and guiding in translation said mobile hook (13), said body (20) thus being positioned with respect to said box.

8. Mechanism according to Claim 7, **characterized in that** said groove (10b) widens or opens out towards the outside of said box (10) in the vicinity of said selection device (15, 16).

9. Mechanism according to one of the preceding Claims, in which said selection device comprises at least one retaining lever (16), **characterized in that** said lever comprises a metal armature (30), adapted to interact with an electromagnet (15) for controlling the position of said lever, and an amagnetic part (31) forming element in relief (311) adapted to cooperate with said metal blade (21) and fixed on said armature.

10. Mechanism according to Claim 9, **characterized in that** said retaining lever (16) is mounted to pivot about a fixed pin (10a) from which it extends substantially downwardly when said mechanism is in configuration of operation.

11. Mechanism according to one of Claims 9 or 10, **characterized in that** said retaining lever (16) is provided with at least one deflector (161, 162) adapted to isolate from the outside a chamber in which is located the zone (Z₁) of interaction between said armature (30) and said electromagnet (15).

12. Mechanism according to Claim 11, **characterized in that** said or one of said deflectors (162) extends on either side of a principal part (16a) of said lever (16).

13. Mechanism according to one of Claims 11 or 12, **characterized in that** said or one of said deflectors (162) is arranged between said chamber (Z₁) and the hook (13) adjacent to said lever (16).

14. Mechanism according to Claim 9, **characterized in that** said retaining lever (16) is mounted to pivot about a pin (10a) fixed with respect to a box (10) isolating said electromagnet (15) from the ambient atmosphere, said retaining lever extending both inside and outside said box, while sealing means (10e) are provided between said box and a circular part (305) of said retaining lever substantially centred on said axis.

15. Mechanism according to one of the preceding Claims, in which said selection device comprises an electromagnet, **characterized in that** said electromagnet (15) is moulded in one of the sides of a box (10) for separating and guiding said retaining hook (13).

16. Weaving loom (M) equipped with a shed forming mechanism (7-306) according to one of the preceding Claims.

## Patentansprüche

1. Fachbildungsvorrichtung an einer Jacquard-Webmaschine, wobei die Vorrichtung bewegliche Platinen (13) umfasst, die jede von einem Messer (14) zwischen einer Stellung des oberen Totpunkts, bei der oder in deren Nähe jede Platine von einer Auswahlvorrichtung (15, 16) festgelegt werden kann, und einer Position des unteren Totpunkts bewegt werden, wobei jede bewegliche Platine einen Körper (20) umfasst, der mit einer Nase (202) versehen ist, die vorgesehen ist, an dem Messer in Abstützung zu kommen, **dadurch gekennzeichnet, dass** jede Platine (13) darüber hinaus eine metallische Klinge (21) umfasst, die dazu dient, mit der Auswahlvorrichtung (15, 16) zu interagieren, und die an dem Körper (20) mit der Möglichkeit der relativen Auslenkung (F₃) in Bezug auf den Körper in einer Zone (203) des Körpers befestigt ist, die in Bezug auf eine Zone (204) des Körpers, von der sich die Nase (202) erstreckt, entgegengesetzt zur Auswahlvorrichtung liegt.

2. Vorrichtung nach Anspruch 1, **dadurch gekennzeichnet, dass** der Körper (20) aus Kunststoff besteht und um einen Bereich (211) der Klinge gespritzt ist.

3. Vorrichtung nach einem der vorhergehenden Ansprüche, **dadurch gekennzeichnet, dass** der Körper (20) derart biegsam ist, dass er sich an einen möglichen Fehler der relativen Position oder der Parallelität der jeweiligen Pfade des Körpers und des Messers (14), an dem seine Nase (202) sich abstützt, anpassen kann.

4. Vorrichtung nach einem der vorhergehenden Ansprüche, **dadurch gekennzeichnet, dass** die Klinge (21) geeignet ist, auf einen beweglichen Hebel (16) der Auswahlvorrichtung eine Kraft (F₆) der Anlage an einen Elektromagneten (15) zur Steuerung der Schwenkung des Hebels auszuüben.

5. Vorrichtung nach einem der vorhergehenden Ansprüche, **dadurch gekennzeichnet, dass** die Klinge (21) mit einem Fenster (213) zur Aufnahme mindestens eines Bereichs des Körpers (20) versehen ist.

6. Vorrichtung nach einem der vorhergehenden Ansprüche, **dadurch gekennzeichnet, dass** die Klinge (21) mit mindestens einer Öffnung (216) für den Eingriff einer Auswahlnase (311) versehen ist, die zu der Auswahlvorrichtung (15, 16) gehört.

7. Vorrichtung nach einem der vorhergehenden Ansprüche, **dadurch gekennzeichnet, dass** die Klinge (21) zwei Seiten (212, 212') aufweist, die geeignet sind, in Nuten (10b) eines Gehäuses (10) zur Aufnahme und zur translatorischen Führung der beweglichen Platine (13) zu gleiten, wobei der Körper (20) so in Bezug auf das Gehäuse positioniert ist.

8. Vorrichtung nach Anspruch 7, **dadurch gekennzeichnet, dass** die Nut (10b) in der Nähe der Auswahlvorrichtung (15, 16) sich zum Äußeren des Gehäuses (10) erweitert oder dahin mündet.

9. Vorrichtung nach einem der vorhergehenden Ansprüche, bei der die Auswahlvorrichtung mindestens einen Rückhaltehebel (16) umfasst, **dadurch gekennzeichnet, dass** der Hebel eine metallische Bewehrung (30), die geeignet ist, mit dem Elektromagneten (15) für die Steuerung der Position des Hebels zu interagieren, und einen nichtmagnetischen Bereich (31) aufweist, der ein Relief (311) bildet und geeignet ist, mit der metallischen Klinge (21) zusammenzuarbeiten und der an der Bewehrung befestigt ist.

10. Vorrichtung nach Anspruch 9, **dadurch gekennzeichnet, dass** der Rückhaltehebel (16) schwenkbar um eine feste Achse (10a) montiert ist, von der er sich in dem Betriebszustand der Vorrichtung im Wesentlichen nach unten erstreckt.

11. Vorrichtung nach einem der Ansprüche 9 oder 10, **dadurch gekennzeichnet, dass** der Rückhaltehebel (16) mit mindestens einem Ablenker (161, 162) versehen ist, der geeignet ist, eine Kammer nach außen hin zu isolieren, in der die Zone (Z₁) der Interaktion zwischen der Bewehrung (30) und dem Elektromagneten (15) angeordnet ist.

12. Vorrichtung nach Anspruch 11, **dadurch gekennzeichnet, dass** der oder einer der Ablenker (162) sich beidseitig eines Hauptteils (16a) des Hebels (16) erstreckt.

13. Vorrichtung nach einem der Ansprüche 11 oder 12, **dadurch gekennzeichnet, dass** der oder einer der Ablenker (162) zwischen der Kammer (Z₁) und der benachbart zu dem Hebel (16) liegenden Platine (13) angeordnet ist.

14. Vorrichtung nach Anspruch 9, **dadurch gekennzeichnet, dass** der Rückhaltehebel (16) schwenkbar um eine in Bezug auf ein Gehäuse (10), das den Elektromagneten (15) von der äußeren Umgebung isoliert, feststehende Achse (10a) montiert ist, wobei der Rückhaltehebel sich sowohl in das Innere des als auch nach außen zum Gehäuse erstreckt, wobei Dichtmittel (10e) zwischen dem Gehäuse und einem im Wesentlichen zur Achse zentrierten kreisförmigen Bereich (305) des Rückhaltehebels vorgesehen sind.

15. Vorrichtung nach einem der vorhergehenden Ansprüche, bei der die Auswahlvorrichtung einen Elektromagneten aufweist, **dadurch gekennzeichnet, dass** der Elektromagnet (15) in eine der Seite eines Gehäuses (10) zur Trennung und Führung der Halteplatine (13) gegossen ist.

16. Webmaschine (M), ausgerüstet mit einer Fachbildungsvorrichtung (7-306) nach einem der vorhergehenden Ansprüche
